# EUROPÄISCHE PATENTSCHRIFT

(11) **EP 0 318 881 B1**
(45) Veröffentlichungstag und Bekanntmachung des Hinweises auf die Patenterteilung: **16.10.1991**
(21) Anmeldenummer: 88119763.6
(22) Anmeldetag: 26.11.1988
(51) Int. Cl.: C22B 9/22, B22D 11/10, B22D 27/15

(54) **Schmelzofen zum Erzeugen von Strangguss-Blöcken in einer Schutzgasatmosphäre**
Melting furnace for the production of ingots made by continuous casting in a protective atmosphere
Four de fusion pour la fabrication de bandes sous atmosphère protectrice

(30) Priorität: 30.11.1987 DE 3740530
(43) Veröffentlichungstag der Anmeldung: 07.06.1989
(73) Patentinhaber: LEYBOLD AKTIENGESELLSCHAFT, D-63450 Hanau (DE)
(72) Erfinder: Aichert, Hans, Dr., D-6450 Hanau (DE); Stephan, Herbert, Dr., D-6454 Bruchköbel (DE); Kiessling, Michael, D-6456 Langenselbold (DE); Stumpp, Hermann, Dr., D-8756 Alzenau (DE); Dietrich, Walter, Dr., D-6450 Hanau (DE)
(74) Vertreter: Zapfe, Hans, Dipl.-Ing.

(56) Entgegenhaltungen:
- DE-B- 1 105 534
- DE-B- 1 121 281
- FR-A- 1 273 341
- FR-A- 2 145 600
- US-A- 4 130 416

## Beschreibung

Die Erfindung betrifft einen Schmelzofen zum Erzeugen von Strangguß-Blöcken in einer Schutzgasatmosphäre mit einer Chargiereinrichtung zum Zuführen von Ausgangsmaterial in einem Schmelzbereich innerhalb einer mit einem Kammerboden versehenen Schmelzkammer, mit mindestens einer Energiequelle zum Aufschmelzen des Ausgangsmaterials, mit einer Stranggußkokille für die Umwandlung der Schmelze in einen Block, mit einer unterhalb der Stranggußkokille angeordneten Abzugsvorrichtung für den Block und mit einer den Block und die Abzugsvorrichtung umgebenden, der Stranggußkokille zugeordneten Abzugskammer.

Unter dem Ausdruck "Schutzgasatmosphäre" wird eine solche Atmosphäre verstanden, bei der eine Reaktion des umzuschmelzenden Materials vermieden wird. Die Schutzgasatmosphäre kann durch einen entsprechenden Unterdruck (Vakuum), Inertgas, Edelgas oder ein reduzierendes Gas gebildet werden.

Ein Schmelzofen der eingangs beschriebenen Gattung ist durch die Firmendruckschrift der Firma W.C. Heraeus GMbH "Elektronenstrahl-Schmelzanlagen N6", 1966, Seite 62, bekannt. Unter dem Kammerboden sind dabei zwei nach Art eines Revolvers drehbare Abzugskammern mit Abzugsvorrichtungen angeordnet, die abwechselnd mit einer einzigen, im Kammerboden angeordneten Stranggußkokille gekoppelt werden können. Die Oberseiten der Abzugskammern und die Unterseite der Stranggußkokille sind jeweils mit einem Vakuumventil versehen, so daß das Eindringen von Umgebungsluft sowohl in den Schmelzofen als auch in die Abzugskammer nach dem Trennen der jeweiligen Abzugskammer von der Schmelzkammer verhindert werden kann. Auch die Chargierung der Schmelzkammer mit einer neuen Abschmelzelektrode erfolgt mittels einer der Abzugskammern.

Selbst wenn man das Nachchargieren des bekannten Schmelzofens auf einem anderen Wege durchführen und beide Abzugskammern alternierend für das Ausschleusen des fertigen Blocks benutzen würde, so ergeben sich immer noch erhebliche Zeitintervalle zwischen der Fertigstellung eines Blocks und dem Beginn des Um schmelzens des nächsten Blocks. Hierbei ist zu beachten, daß man den bereits fertiggestellten Block eine bestimmte Zeit in der Stranggußkokille abkühlen lassen muß, damit beim Absenken des Blocks an dessen Oberseite keine flüssige Phase mehr vorhanden ist. Diese Abkühlphase muß noch durch eine Blockkopf-Beheizung mit verringerter Leistung verzögert werden, damit sich im Blockkopf keine Lunker oder andere Fehlerstellen ausbilden können. Die erforderliche Abkühlzeit kann ohne weiteres 15 Minunten und darüber betragen. Hinzukommt ein weiteres Zeitintervall von 15 Minuten Dauer für den Wechsel der Abzugskammer mit der Abzugsvorrichtung, so daß einer gesamten Schmelzzeit von etwa 30 Minuten Dauer eine Betriebspause von gleichfalls 30 Minuten Dauer gegenübersteht. Der zeitliche Ausnutzungsgrad beträgt also rund 50%.

Bei größeren Blöcken und damit längeren Schmelzzeiten von bis zu 20 Stunden wird zwar der Ausnutzungsgrad automatisch erhöht. Bei der Forderung nach kleinen Blöcken mußte jedoch bisher ein schlechter Ausnutzungsgrad in Kauf genommen werden.

Hinzu kommt, daß während der entsprechend langen Betriebspause leicht flüchtige Metalle aus dem stehenden, schmelzflüssigen Inhalt eines Zwischenbehälters verdampfen können. Beispielsweise sinkt hierdurch der Chromanteil einer Superlegierung von 19% auf 18%, so daß die Spezifikation für die betreffende Legierung nicht mehr erfüllt werden kann.

Der Erfindung liegt daher die Aufgabe zugrunde, einen Schmelzofen der eingangs beschriebenen Gattung dahingehend zu verbessern, daß eine quasi-kontinuierliche Betriebsweise ermöglicht wird.

Die Lösung der gestellten Aufgabe erfolgt bei dem eingangs beschriebenen Schmelzofen erfindungsgemäß durch folgende Merkmale:

- a): Die Stranggußkokille ist zusammen mit mindestens einer weiteren Stranggußkokille in der Weise im Kammerboden angeordnet, daß jede der Stranggußkokillen durch eine Relativbewegung gegenüber dem Schmelzbereich in den Fallweg der Schmelze bringbar ist,
- b): jeder Stranggußkokille ist eine mit dieser gasdicht koppelbare, einer Abzugsvorrichtung für den Strang aufweisende Abzugskammer zugeordnet, und
- c): zwischen jeder Stranggußkokille und der ihr zugeordneten Abzugskammer ist mindestens ein Vakuumventil angeordnet.

Die im Merkmal a) beschriebene Relativbewegung zwischen den Stranggußkokillen und dem Schmelzbereich kann auf verschiedene Weise bewirkt werden. Einmal ist es möglich, die Stranggußkokillen nacheinander in den Fallweg der Schmelze zu verschieben oder zu verschwenken. Weiterhin ist es möglich, zwischen ortsfesten Stranggußkokillen und einem ortsfesten Schmelzbereich einen verschiebbaren Schmelzenbehälter oder eine Schwenkrinne anzuordnen, und schließlich ist es möglich, auch den Schmelzbereich räumlich zu verlagern und ihn nacheinander den einzelnen Stranggußkokillen zuzuordnen.

Durch die erfindungsgemäße Ausbildung des Schmelzofens wird die Dauer der Betriebsunterbrechung auf etwa 20 Sekunden reduziert, was bei einer Schmelzzeit von 30 Minuten zu einem Zeitverlust von weniger als 1% führt. Es ist auch nicht mehr erforderlich, vor der Entnahme eines Strangguß-Blocks die Abkühlzeit abzuwarten, da der Block bis zur vollständigen Erstarrung nach einem sich gegebenenfalls anschliessenden Hot-Topping-Verfahren in der Stranggußkokille verbleiben kann. Schließlich entfällt hierdurch auch die Verarmung von Legierungen an leicht flüchtigen Elementen aus einem Zwischenbehälter.

Eine besonders vorteilhafte, einfache und betriebssichere Bauweise eines solchen Schmelzofens ergibt sich dann, wenn gemäß der weiteren Erfindung der Kammerboden relativ zur Schmelzkammer und gegenüber dieser gasdicht in einer horizontalen Ebene beweglich angeordnet ist, und wenn die Abzugskammer mit der Abzugsvorrichtung in angekoppeltem Zustand mit der zugehörigen Stranggußkokille horizontal beweglich ist.

Durch eine solche Bauweise känn eine der Stranggußkokillen mit der jeweils zugehörigen Abzugsvorrichtung und Abzugskammer zur Seite bewegt werden, während gleichzeitig eine neue Stranggußkokille mit Abzugsvorrichtung und Abzugskammer in den Fallweg der Schmelze gebracht werden kann.

Es ist dabei wiederum besonders vorteilhaft, wenn der Kammerboden als Drehscheibe mit einer vertikalen Drehachse ausgebildet ist.

Weitere vorteilhafte Ausgestaltungen des Erfindungsgegenstandes ergeben sich aus den übrigen Unteransprüchen; ihre Vorteile und Wirkungsweise werden nachfolgend in der Detailbeschreibung noch näher erläutert.

Ausführungsbeispiele des Erfindungsgegenstandes werden nachfolgend anhand der Figuren 1 bis 8 näher erläutert.

Es zeigen:

- Figur 1: einen Vertikalschnitt durch einen vollständigen Schmelzofen für Vakuumbetrieb und mit Elektronenstrahlbeheizung,
- Figuren 2-6: unterschiedliche Möglichkeiten für die Zuführung der Schmelze zu den einzelnen Stranggußkokillen,
- Figuren 7 und 8: Vertikalschnitte durch die Stranggußkokillen und die Abzugskammer nach Figur 1 senkrecht zur Zeichenebene nach Figur 1.

In Figur 1 ist ein Schmelzofen 1 dargestellt, dessen Schmelzkammer 2 Seitenwände 2a, eine Kammerdecke 2b und eine untere Kammerwand 2c besitzt, an die von unten drehbar und abgedichtet ein Kammerboden 2d angesetzt ist. Dieser Kammerboden ist als Drehscheibe ausgebildet und um eine vertikale Drehachse 3 drehbar.

In die Kammerdecke 2b sind zwei Energiequellen 4 und 5 eingesetzt, die als Elektronenstrahlkanonen 6 und 7 ausgeführt sind. Solche Elektronenstrahlkanonen sind für sich bekannt und auf dem Markt erhältlich. Sie senden einen fokussierten Elektronenstrahl aus, der mittels einer elektromagnetischen, hier nicht dargestellten Ablenkeinrichtung innerhalb eines Winkelbereichs schwenkbar ist, der durch gestrichelte Linien angedeutet ist.

An eine der Seitenwände 2a ist eine Chargiereinrichtung 8 angesetzt, die aus einer Schleusenkammer 9 und einer Vorschubeinrichtung 10 für das Ausgangsmaterial 11 besteht. Das Ausgangsmaterial 11 liegt in Form eines Barrens vor, und die Vorschubeinrichtung 10 besteht aus einzelnen angetriebenen Transportrollen. Mittels der Chargiereinrichtung 8 wird das Ausgangsmaterial 11 in den Bereich des Elektronenstrahls 6a gebracht und oberhalb eines Schmelzenführungselements 12 aufgeschmolzen, das im vorliegenden Falle als wassergekühlter Zwischentiegel 13 ausgeführt ist, dessen schmelzflüssiger Inhalt von oben durch den gleichen Elektronenstrahl 6a beheizt wird. Der durch den Elektronenstrahl 6a beaufschlagte Bereich soll als Schmelzbereich 14 verstanden werden.

Der Kammerboden 2d ist als Kreisscheibe ausgebildet und besitzt an seinem Außenumfang einen Ringflansch 2e, der mit einem entsprechenden Gegenflansch 2f an der Unterseite der Schmelzkammer 2 vakuumdicht aber drehbar zusammenwirkt.

Auf einer diametralen Linie des Kammerbodens 2d sind zwei Stranggußkokillen 15 und 16 angeordnet, die im vorliegenden Fall unterschiedlich ausgebildet sind, aber natürlich identisch sein können. Die Stranggußkokille 15 besitzt drei in einer Reihe angeordnete Kokillenhohlräume 15a, auf die im Zusammenhang mit den Figuren 2 bis 6 noch näher eingegangen werden wird. Die vertikalen Längsachsen dieser Kokillenhohlräume 15a liegen in Figur 1 in einer zur Zeichenebene senkrechten Ebene. Mit einer solchen Stranggußkokille 15 sind gleichzeitig drei Stranggußblöcke 17 herstellbar (siehe auch Figur 8).

Die Stranggußkokille 16 besitzt einen einzigen, aber sehr viel größeren Kokillenhohlraum 16a für die Herstellung eines einzigen, entsprechend dickeren Stranggußblocks 18 (Figur 7).

Unterhalb einer jeden Kokille 15 bzw. 16 ist je ein Vakuumventil 19 bzw. 20 angeordnet, das jeweils fest mit der zugehörigen Kokille verbunden ist. Über jeweils ein weiteres Vakuumventil 21 bzw. 22 ist an die beiden Kokillen 15 und 16 jeweils eine Abzugskammer 23 bzw. 24 angeschlossen, in der jeweils eine Abzugsvorrichtung 25 bzw. 26 angeordnet ist, die als Kolbenstange ausgeführt und mit einem hier nicht gezeigten Hydraulikantrieb verbunden ist. Das Vakuumventil 21 bzw. 22 ist jeweils fest mit der zugehörigen Abzugskammer 23 bzw. 24 verbunden. Nach dem Absenken der Blöcke 17 bzw. 18 in die dargestellte Position lassen sich die Vakuumventile 19/21 bzw. 20/22 schliessen und die betreffenden Ventile lassen sich voneinander trennen, so daß jeweils diejenige Abzugskammer 23 oder 24, die zu einer gerade nicht in Schmelzposition befindlichen Kokille gehört, seitlich ausgefahren und in die gestrichelt dargestellte Position 23′ gebracht werden kann. In dieser Position kann der fertige Block oder können die fertigen Blöcke restlos abkühlen und nach dem Öffnen des Vakuumventils 21′ aus der Abzugskammer 23′ entnommen werden.

Die Vakuumventile 21 und 22 sind nicht unbedingt erforderlich. So ist es zum Beispiel möglich, die Abzugskammern 23 und 24 in ständiger Verbindung mit den zugehörigen Kokillen zu belassen und die fertigen Blöcke durch seitliche Türen zu entnehmen (hier nicht dargestellt). Unbedingt erforderlich sind jedoch die Vakuumventile 19 und 20, damit das Vakuum in der Schmelzkammer 2 aufrechterhalten werden kann.

Figur 1 ist noch zu entnehmen, daß oberhalb der Stranggußkokillen 15 bzw. 16 eine weitere Elektronenstrahlkanone 7 in einer solchen Position angeordnet ist, daß mittels dieser Elektronenstrahlkanone auch der Kokillenhohlraum 16a der nicht mehr im Fallweg der Schmelze befindlichen Stranggußkokille beheizbar ist. Der sogenannte Ablenkbereich des Elektronenstrahls 7a weist drei markante Positionen auf, die durch die gestrichelten Linien a, b und c charakterisiert sind. In der Position a beheizt der Elektronenstrahl 7a die drei Überlaufrinnen 13b des zwischen der Chargiereinrichtung 8 und der Stranggußkokille 15 angeordneten Zwischentiegels 13. Hierdurch kann in Bezug auf jede Überlaufrinne die überlaufende Schmelzenmenge genau dosiert bzw. vollständig zum Stillstand gebracht werden, wenn beispielsweise ein Kokillenwechsel stattfinden soll. In diesem Fall wird die Schmelze durch Verringerung der Leistung in den Überlaufrinnen vorübergehend "eingefroren, wobei der Schmelzenspiegel im Zwischentiegel 13 kurzzeitig geringfügig ansteigt. Auch eine solche Möglichkeit ist nur durch den Erfindungsgegenstand gegeben, denn bei den klassischen langen Unterbrechungszeiten muß auch der Aufschmelzprozeß unterbrochen werden, so daß sich auch Inhomogenitäten in der Schmelzenzusammensetzung einstellen, d.h. ein jeder Block ist über seine gesamte Länge nicht mehr homogen. Durch die erfindungsgemäß mögliche Kurzunterbrechung wird dieser Effekt vernachlässigbar.

In der Position "b" trifft der Elektronenstrahl 7a auf die im Kokillenhohlraum 15a befindliche Schmelze auf, so daß dort ein gezieltes Nachheizen möglich ist. Durch ständige Ablenkung zwischen den Positionen "a" und "b" läßt sich eine gezielte Energieverteilung vornehmen, wenn man beispielsweise durch ein Ablenkprogramm gezielte Verweilzeiten einzeln einstellt.

In der Position "c" beheizt der Elektronenstrahl 7a den Kokillenhohlraum 16a der in ihrer Abkühlposition befindlichen Kokille 16. Auf diese Weise ist eine Blockkopfbeheizung, ein sogenanntes "Hot-Topping" des noch in der Kokille 16 befindlichen Blockes möglich, um auf diese Weise Lunker oder andere Fehlerstellen im Blockkopf auszuschalten. Es versteht sich, daß durch eine gezielte Programmsteuerung des Elektronenstrahls 7a mit definierten Verweilzeiten in den Positionen a, b und c mittels ein und derselben Elektronenstrahlkanone 7 sämtliche erforderlichen Heizfunktionen ausgeführt werden können.

In Figur 2 ist der Wechselvorgang der Dreifach-Kokille 15 in der Draufsicht dargestellt. Das als Zwischentiegel 13 ausgeführte Schmelzenführungselement 12 ist in diesem Falle ortsfest angeordnet, und die drei Überlaufrinnen 13b definieren den Fallweg der Schmelze, die in die drei Kokillenhohlräume 15a einläuft. Durch Drehen des in Figur 2 nicht gezeigten Kammerbodens läßt sich die Kokille 15 in die Position 15′ bringen, wobei gleichzeitig die Kokille 16 an die Stelle der Kokille 15 gebracht werden kann, wenn man eine Anordnung nach Figur 1 verwendet. Figur 2 zeigt jedoch, daß beide Kokillen identisch sein können, so daß mit beiden Kokillen auch jeweils drei Stranggußblöcke 17 hergestellt werden können.

Figur 3 zeigt, daß der Kokillenwechsel nicht auf eine Schwenkbewegung um eine Drehachse 3 beschränkt ist.

Vielmehr können zwei Kokillen 15 und 16 auch durch eine Linearbewegung in Richtung des Doppelpfeils 27 ausgetauscht werden. Bei den Ausführungsbeispielen nach den Figuren 2 und 3 sind ortsfeste Fallwege für die Schmelze vorhanden, bedingt durch die ortsfeste Anbringung des Zwischentiegels 13 mit den Überlaufrinnen 13b.

Anhand von Figur 4 wird gezeigt, daß es umgekehrt möglich ist, die Kokillen 15 und 16 ortsfest anzubringen und den Zwischentiegel 13 zusammen mit dem darüber befindlichen Schmelzbereich 14 schwenkbar anzuordnen, so daß der Zwischentiegel 13 aus seiner linken Position (ausgezogen) in die rechte Position 13′ (gestrichelt) verschwenkt werden kann.

Anhand der Figuren 5 und 6 sind zwei weitere Ausführungsbeispiele mit ortsfest angeordneten Kokillen 15 und 16 gezeigt, bei denen die Verlagerung des Fallwegs der Schmelze durch jeweils eine Linearbewegung des Zwischentiegels 13 bewirkt wird. Bei dem Ausführungsbeispiel nach Figur 5 wird der Zwischentiegel 13 in Richtung seiner längsten Achse von der einen Kokille 15 zur anderen Kokille 16 verschoben. Bei dem Ausführungsbeispiel nach Figur 6 wird der Zwischentiegel 13 quer zur seiner längsten Achse von der einen Kokille 15 zur anderen Kokille 16 verschoben.

Die Ausbildung des Schmelzenführungselements 12 als Zwischentiegel 13 bringt zwar den großen Vorteil mit sich, daß in dem Zwischentiegel eine zusätzliche Reinigung der Schmelze durch Ausdampfen unerwünschter Beimengungen und das Austreiben von Gasen ebenso erfolgen kann, wie die sogenannte "Schwerkraftreinigung" durch Absetzen schwerer Verunreinigungen auf dem Boden des Zwischentiegels und durch den Auftrieb leichter Verunreinigungen als Schlacke zur Schmelzenoberfläche. Andererseits ist die Verwendung des Zwischentiegels 13 im Hinblick auf die eingangs beschriebene Ausdampfung leicht flüchtiger Elemente jedoch ein sehr kritisches Bauelement, so daß eine möglichst kurze Betriebsunterbrechung anzustreben ist, d.h. der erfindungsgemäße Kokillenwechsel verbunden mit einer möglichst kurzen Zeitdauer für die Veränderung der relativen Zuordnung von Fallweg der Schmelze zu der jeweils benutzten Kokille.

Anhand der Figuren 7 und 8 werden noch folgende Einzelheiten der Abzugsvorrichtungen 25 und 26 erläutert. Bei der gleichzeitigen Herstellung von drei einzelnen verhältnismäßig dünnen Stranggußblöcken 17 ist es zur individuellen Regelung der Blockabzugsgeschwindigkeit aus der Kokille 15 besonders vorteilhaft, wenn die Abzugsvorrichtung 25 aus drei unabhängig voneinander antreibbaren Kolbenstangen besteht. Die Regelung der Bewegungsgeschwindigkeit jeder einzelnen Kolbenstange geschieht hierbei durch eine an sich bekannte Niveauüberwachung des Schmelzenspiegels innerhalb der Stranggußkokille 15.

Soll hingegen mittels der Stranggüßkokille 16 ein Stranggußblock 18 mit einem entsprechend größeren Blockquerschnitt hergestellt werden, so ist es zweckmäßig, die einzelnen Kolbenstangen der Abzugsvorrichtung 26 starr miteinander zu koppeln, was in besonders einfacher Weise durch einen Kokillenboden 27 geschieht, der zu Beginn des Umschmelzprozesses ohnehin benötigt wird, weil der Kokillenhohlraum 16a zu Beginn des Umschmelzens nach unten hin verschlossen sein muß.

Den Figuren 7 und 8 ist noch zu entnehmen, daß sich in diesem Fall zwischen den Kokillen 15 bzw. 16 und den Abzugskammern 23 bzw. 24 nur jeweils ein Vakuumventil 19 und 20 befindet. In einem solchen Fall kann die Entnahme der Blöcke ― wie bereits weiter oben beschrieben ― durch eine hier nicht gezeigte Tür in einer Seitenwand der Abzugskammer 23 bzw. 24 erfolgen.

## Patentansprüche

1. Schmelzofen zum Erzeugen von Strangguß-Blöcken in einer Schutzgasatmosphäre mit einer Chargiereinrichtung zum Zuführen von Ausgangsmaterial in einen Schmelzbereich innerhalb einer mit einem Kammerboden versehenen Schmelzkammer, mit mindestens einer Energiequelle zum Aufschmelzen des Ausgangsmaterials, mit einer Stranggußkokille für die Umwandlung der Schmelze in einen Block, mit einer unterhalb der Stranggußkokille angeordneten Abzugsvorrichtung für den Block und mit einer den Block und die Abzugsvorrichung umgebenden, der Stranggußkokille zugeordneten Abzugskammer, dadurch gekennzeichnet, daß
a) die Stranggußkokille (15) zusammen mit mindestens einer weiteren Stranggußkokille (16) in der Weise in dem Kammerboden (2d) angeordnet ist, daß jede der Stranggußkokillen (15, 16) durch eine Relativbewegung gegenüber dem Schmelzbereich (14) in den Fallweg der Schmelze bringbar ist,
b) jeder Stranggußkokille (15, 16) eine mit dieser gasdicht koppelbare, eine Abzugsvorrichtung (25, 26) für den Block (17, 18) aufweisende Abzugskammer (23, 24) zugeordnet ist, und daß
c) zwischen jeder Stranggußkokille (15, 16) und der ihr zugeordneten Abzugskammer (23, 24) mindestens ein Vakuumventil (19, 20) angeordnet ist.

2. Schmelzofen nach Anspruch 1, dadurch gekennzeichnet, daß der Kammerboden (2d) mit den mindestens zwei Stranggußkokillen (15, 16) relativ zur Schmelzkammer (2) und gegenüber dieser gasdicht in der Weise in einer horizontalen Ebene beweglich angeordnet ist, daß jeweils eine Stranggußkokille (15, 16) in den Fallweg der Schmelze bringbar ist und daß die Abzugskammern (23, 24) in angekoppeltem Zustand an die jeweils zugehörige Stranggußkokille (15, 16) zusammen mit dieser beweglich sind.

3. Schmelzofen nach Anspruch 1, dadurch gekennzeichnet, daß zwischen dem Schmelzbereich (14) und den Stranggußkokillen (15, 16) Schmelzenführungelemente (12) angeordnet sind, durch die der Fallweg der Schmelze mit jeweils einer der Stranggußkokillen (15 oder 16) in Übereinstimmung bringbar ist.

4. Schmelzofen nach Anspruch 3, dadurch gekennzeichnet, daß als Schmelzenführungselement (12) ein beheizbarer Zwischentiegel (13) vorgesehen ist.

5. Schmelzofen nach Anspruch 2, dadurch gekennzeichnet, daß der Kammerboden (2d) als Drehscheibe mit einer vertikalen Drehachse (3) ausgebildet ist.

6. Schmelzofen nach Anspruch 5, dadurch gekennzeichnet, daß der Kammerboden (2d) an seinem Außenumfang einen Ringflansch (2c) aufweist, der mit einem entsprechenden Gegenflansch (2f) an der Unterseite der Schmelzkammer (2) vakuumdicht aber drehbar verbunden ist.

7. Schmelzofen nach Anspruch 1, dadurch gekennzeichnet, daß die Vakuumventile (19, 20) ständig mit der Unterseite der Stranggußkokillen (15, 16) verbunden sind.

8. Schmelzofen nach Anspruch 7, dadurch gekennzeichnet, daß zwischen dem Vakuumventil (19, 20) an der Stranggußkokille (15, 16) und der zugehörigen Abzugskammer (23, 24) jeweils ein weiteres, ständig mit der Abzugskammer verbundenes Vakuumventil (21, 22) angeordnet ist.

9. Schmelzofen nach Anspruch 7, dadurch gekennzeichnet, daß die Abzugskammer (23, 24) seitlich herausschwenkbar unterhalb der ihr zugeordneten Stranggußkokille (15, 16) angeordnet ist.

10. Schmelzofen nach Anspruch 1, dadurch gekennzeichnet, daß die Stranggußkokille (15) mehrere Kokillenhohlräume (15a) für die gleichzeitige Erzeugung einer entsprechenden Anzahl von Blöcken (17) innerhalb der gleichen Abzugskammer (23) aufweist.

11. Schmelzofen nach Anspruch 10, dadurch gekennzeichnet, daß den Kokillenhohlräumen (15a) der gleichen Stranggußkokille (15) unabhängig voneinander antreibbare Abzugsvorrichtungen (25) zugeordnet sind.

12. Schmelzofen nach Anspruch 11, dadurch gekennzeichnet, daß die jeweils einer Stranggußkokille (16) zugeordneten Abzugsvorrichtungen (26) starr miteinander koppelbar sind.

13. Schmelzofen nach Anspruch 1, dadurch gekennzeichnet, daß mindestens eine der Energiequellen (4, 5) eine Elektronenstrahlkanone (6, 7) ist.

14. Schmelzofen nach Anspruch 13, dadurch gekennzeichnet, daß das Ausgangsmaterial (11) der Schmelzkammer (2) mittels einer in einer Seitenwand (2a) der Schmelzkammer (2) angeordneten Chargiereinrichtung (8) zuführbar ist, und daß oberhalb der Chargiereinrichtung eine Elektronenstrahlkanone (6) für das Aufschmelzen des Ausgangsmaterials (11) angeordnet ist.

15. Schmelzofen nach Anspruch 14, dadurch gekennzeichnet, daß oberhalb der Stranggußkokillen (15, 16) mindestens eine weitere Elektronenstrahlkanone (7) in einer solchen Position angeordnet ist, daß mittels dieser Elektronenstrahlkanone auch der mindestens eine Kokillenhohlraum (16a) einer nicht mehr im Fallweg der Schmelze befindlichen Stranggußkokille (16) beheizbar ist.

16. Schmelzofen nach Anspruch 1, dadurch gekennzeichnet, daß der Fallweg der Schmelze durch mindestens eine Überlaufrinne (13b) eines zwischen der Chargiereinrichtung (8) und der Stranggußkokille (15) angeordneten Zwischentiegels (13) definiert ist.

## Claims

1. Melting furnace for manufacturing extruded ingots in a protective gas atmosphere, with a charging device for feeding starting material into a melting zone inside a melting chamber provided with a chamber floor, with at least one energy source for melting the starting material, with an extrusion mould for converting the melt into an ingot, with a device for drawing off the ingot mounted below the extrusion mould, and with a draw-off chamber surrounding the draw-off device and associated with the extrusion mould, characterised in that
a) the extrusion mould (15) is mounted together with at least one further extrusion mould (16) in the chamber floor (2d) in such a manner that each of the extrusion moulds (15, 16) can be moved relative to the melting zone (14) into the fall path of the melt,
b) each extrusion mould (15, 16) is allocated a draw-off chamber (23, 24) connectable in a gas-tight manner to the extrusion mould (15, 16) and having a device (25, 26) for drawing off the ingot (17, 18), and
c) at least one vacuum valve (19, 20) is mounted between each extrusion mould (15, 16) and the associated draw-off chamber (23, 24).

2. Melting furnace according to claim 1, characterised in that the chamber floor (2d) with at least two extrusion moulds (15, 16) is mounted movably in a horizontal plane relative to the melting chamber (2) and gas-tight relative thereto, so that one extrusion mould (15, 16) in each case can be brought into the fall path of the melt and the draw-off chambers (23, 24), when connected to the associated extrusion mould (15, 16), are movable together with the latter.

3. Melting furnace according to claim 1, characterised in that between the melting zone (14) and the extrusion moulds (15, 16), melt guide elements (12) are mounted, by means of which the fall path of the melt can be made to coincide with one of the extrusion moulds (15 or 16) in each case.

4. Melting furnace according to claim 3, characterised in that a heatable intermediate crucible (13) is provided as a melt guide element (12).

5. Melting furnace according to claim 2, characterised in that the chamber floor (2d) is formed as a rotary disc with a vertical axis of rotation (3).

6. Melting furnace according to claim 5, characterised in that the chamber floor (2d) has on its outer circumference an annular flange (2c), which has a corresponding counterflange (2f) connected to the under-side of the melting chamber (2) in a vacuum-tight but rotatable manner.

7. Melting furnace according to claim 1, characterised in that the vacuum valves (19, 20) are permanently connected to the under-side of the extrusion moulds (15, 16).

8. Melting furnace according to claim 7, characterised in that a further vacuum valve (21, 22) permanently connected to the draw-off chamber is mounted between the vacuum valve (19, 20) on the extrusion mould (15, 16) and the associated draw-off chamber (23, 24).

9. Melting furnace according to claim 7, characterised in that the draw-off chamber (23, 24) is mounted below the associated extrusion mould (15, 16) so as to pivot out laterally.

10. Melting furnace according to claim 1, characterised in that the extrusion mould (15) has a plurality of mould cavities (15a) for the simultaneous manufacture of a corresponding number of ingots (17) within the same draw-off chamber (23).

11. Melting furnace according to claim 10, characterised in that independently drivable draw-off devices (25) are allocated to the mould cavities (15a) of the same extrusion mould (15).

12. Melting furnace according to claim 11, characterised in that the draw-off devices (26) allocated to each extrusion mould (16) can be rigidly connected together.

13. Melting furnace according to claim 1, characterised in that at least one of the energy sources (4, 5) is an electron beam gun (6, 7).

14. Melting furnace according to claim 13, characterised in that the starting material (11) may be fed to the melting chamber (2) by means of a charging device (8) mounted in a side wall (2a) of the melting chamber (2), and in that an electron beam gun (6) for melting the starting material (11) is mounted above the charging device.

15. Melting furnace according to claim 14, characterised in that at leastone further electron beam gun (7) is mounted above the extrusion moulds (15, 16) in such a position that by means of said electron beam gun the mould cavity (16a), of which there is at least one, of an extrusion mould (16) no longer in the fall path of the melt can be heated.

16. Melting furnace according to claim 1, characterised in that the fall path of the melt is defined by at least one overflow channel (13b) of a intermediate crucible (13) mounted between the charging device (8) and the extrusion mould (15).

## Revendications

1. Four de fusion pour la fabrication de lingots par coulée continue sous atmosphère protectrice, avec un dispositif de chargement pour l'amenée du matériau de départ dans une zone de fusion, à l'intérieur d'une chambre de fusion dotée d'une sole de chambre, avec au moins une source d'énergie pour la fusion du matériau de départ, avec une lingotière de coulée continue pour la transformation de la matière en fusion en lingot, avec un dispositif d'extraction des lingots disposé au-dessous de la lingotière de coulée continue et avec une chambre d'extraction enveloppant le lingot et le dispositif d'extraction, associée à la lingotière de coulée continue, caractérisé par les mesures suivantes:
a) La lingotière de coulée continue (15) est disposée dans la sole (2d) de la chambre de fusion, avec au moins une autre lingotière de coulée continue (16), de manière à ce que chacune des lingotières de coulée continue (15, 16) puisse, par un mouvement relatif par rapport à la zone de fusion (14), être amenée sur le trajet de chute de la matière en fusion.
b) Chacune des lingotières de coulée continue (15, 16) est associée à une chambre d'extraction (23, 24) présentant un dispositif d'extraction (25, 26) du lingot (17, 18) et pouvant lui être couplée de manière étanche aux gaz.
c) Entre chacune des lingotières de coulée continue (15, 16) et la chambre d'extraction (23, 24) qui lui est associée se trouve au moins une vanne à vide (19, 20).

2. Four de fusion selon la revendication 1, caractérisé en ce que la sole (2d) portant au moins deux lingotières de coulée continue (15, 16) peut se déplacer dans un plan horizontal par rapport à la chambre de fusion (2), de manière étanche aux gaz vis-à-vis de cette dernière, en ce qu'une des deux lingotières de coulée continue (15, 16) peut être amenée à chaque fois dans le trajet de chute de la matière en fusion et en ce que les chambres d'extraction (23, 24), lorsqu'elles sont couplées à leur lingotière de coulée continue (15, 16) associée, se déplacent avec celle-ci.

3. Four de fusion selon la revendication 1, caractérisé en ce qu'il existe entre la zone de fusion (14) et les lingotières de coulée continue (15, 16) des éléments de guidage de la matière en fusion (12) qui permettent de faire coïncider le trajet de chute de la matière en fusion avec l'une des deux lingotières de coulée continue (15, 16).

4. Four de fusion selon la revendication 3, caractérisé en ce que l'élément de guidage de la matière en fusion (12) est un creuset intermédiaire (13) pouvant être chauffé.

5. Four de fusion selon la revendication 2, caractérisé en ce que la sole (2d) prend la forme d'un disque tournant autour d'un axe vertical (3).

6. Four de fusion selon la revendication 5, caractérisé en ce que la sole (2d) porte sur sa circonférence une bride annulaire (2c) qui s'engage de manière étanche aux gaz mais permettant la rotation dans une contre-bride (2f) associée disposée sur la face inférieure de la chambre de fusion (2).

7. Four de fusion selon la revendication 1, caractérisé en ce que les vannes à vide (19, 20) sont solidaires de la face inférieure des lingotières de coulée continue (15, 16).

8. Four de fusion selon la revendication 7, caractérisé en ce qu'il existe, entre la vanne à vide (19, 20) montée sur les lingotières de coulée continue (15, 16) et la chambre d'extraction (23, 24) associée, une autre vanne à vide (21, 22), qui est solidaire de la chambre d'extraction.

9. Four de fusion selon la revendication 7, caractérisé en ce que les chambres d'extraction (23, 24) sont disposées au-dessous de leur lingotière de coulée continue (15, 16) associée de manière à pouvoir s'extraire latéralement.

10. Four de fusion selon la revendication 1, caractérisé en ce que la lingotière de coulée continue (15) présente plusieurs cavités de coulée (15a) pour la fabrication simultanée d'un nombre correspondant de lingots (17) au sein d'une seule chambre d'extraction (23).

11. Four de fusion selon la revendication 10, caractérisé en ce que les cavités de coulée (15a) d'une seule et même lingotière de coulée continue (15) sont associées à des dispositifs d'extraction (25) pouvant être entraînés individuellement.

12. Four de fusion selon la revendication 11, caractérisé en ce que les dispositifs d'extraction (26) correspondants à une lingotière de coulée continue (16) peuvent être couplés ensemble de manière rigide.

13. Four de fusion selon la revendication 1, caractérisé en ce qu'au moins une des sources d'énergie (4, 5) prend la forme d'un canon électronique (6, 7).

14. Four de fusion selon la revendication 13, caractérisé en ce que le matériau de départ (11) peut être introduit dans la chambre de fusion (2) au moyen d'un dispositif de chargement (8) disposé dans l'une des parois laterales (2a) de la chambre de fusion (2) et en ce que, au-dessus du dispositif de chargement, se trouve disposé un canon electronique (6) pour la fusion du matériau de départ (11).

15. Four de fusion selon la revendication 14, caractérisé en ce qu'il existe au-dessus des lingotières de coulée continue (15, 16) au moins un autre canon électronique (7) placé dans une position telle qu'il puisse chauffer également la cavité de coulée au moins unique (16a) d'une lingotière de coulée continue (16) ne se trouvant plus sur le trajet de chute de la matière en fusion.

16. Four de fusion selon la revendication 1, caractérisé en ce que le trajet de chute de la matière en fusion est défini par au moins une goulotte de décharge (13b) d'un creuset, intermédiaire (13) disposé entre le dispositif de chargement (8) et la lingotière de coulée continue (15).
